# EUROPÄISCHE PATENTSCHRIFT

(11) **EP 0 230 007 B1**
(45) Veröffentlichungstag und Bekanntmachung des Hinweises auf die Patenterteilung: **22.05.1991**
(21) Anmeldenummer: 86117553.7
(22) Anmeldetag: 17.12.1986
(51) Int. Cl.: A63C 9/088

(54) **Skibindung**
Ski-binding
Fixation de ski

(30) Priorität: 23.12.1985 AT 3738/85
(43) Veröffentlichungstag der Anmeldung: 29.07.1987
(73) Patentinhaber: TMC Corporation, CH-6340 Baar/Zug (HR Nr. 15127) (CH)
(72) Erfinder: Hölzl, Klaus, Dr., A-1090 Wien (AT)
(74) Vertreter: Szász, Tibor, Dipl.-Ing.

(56) Entgegenhaltungen:
- WO-A-80/01536
- DE-A- 2 519 544
- DE-A- 2 736 027
- FR-A- 2 269 981
- FR-A- 2 510 898
- FR-A- 2 537 443

## Beschreibung

Die Erfindung bezieht sich auf eine Einrichtung zur Erfassung der auf eine Skibindung oder einen in einer solchen gehaltenen Schuh einwirkenden Kräfte mit mindestens einem elektrische Signale in Abhängigkeit von den auftretenden Kräften abgebenden Fühler und einer diese Signale verarbeitenden Auswerteschaltung.

Bei einer bekannten Bindung mit elektrische Signale abgebenden Kraftfühlern erfolgt die Auswertung der erfaßten Kräfte ausschließlich im Hinblick auf die Erfüllung von Auslösekriterien, wobei bei Erreichen der Auslösekriterien eine von der Auswerteschaltung gesteuerte Auslösung des Backens der Bindung erfolgt.

Durch die FR-A- 2 437 443 wurde eine rein mechanisch verriegelnde und auslösende Bindung bekannt, bei der die Einstellung der Haltekraft der Bindung und damit deren Auslösekraft mittels einer Schraube oder einer Mutter, die ein Widerlager einer Feder erstellt, erfolgt. Die Anzeige der eingestellten Haltekraft erfolgt bei dieser bekannten Bindung mittels eines Positionsfühler, der ein von der Stellung des Einstellorgans, eben der erwähnten Schraube oder Mutter, abhängiges analoges, elektrisches Signal abgibt. Dieses Signal wird in einer mit einer Anzeigeeinrichtung verbundenen Auswerteschaltung verarbeitet und damit die Anzeigeeinrichtung gesteuert. Dabei ist ein Schalter vorgesehen, der wahlweise eine Verbindung und Trennung der Stromversorgung mit bzw. von der Auswerteschaltung ermöglicht. Weiters wurde bei dieser bekannten Verbindung auch vorgeschlagen, ein Zeitglied vorzusehen, das nach Ablauf einer vorbestimmten Zeit die Verbindung der Stromversorgung und der Auswerteschaltung, die vorzugsweise durch einen vom Schuh betätigbaren Schalter herstellbar ist, wieder unterbricht.

Weiters wurde durch die DE-A1-25 19 544 eine elektronisch gesteuerte Bindung bekannt, bei der über zwei Sensoren die auf die Bindung einwirkende Kraft und das einwirkende Drehmoment erfaßt wird und die Signale der beiden Sensoren über einen Summierverstärker addiert und das ermittelte Summensignal einer Auswerteschaltung, die ihrerseits eine Auslöseeinrichtung steuert, zugeführt werden.

Ein Umstand der beim Skilaufen zu einer erhöhten Verletzungsgefahr führt, ist die Ermüdung des Läufers, die zu einer verkrampften Fahrweise und dadurch zu einer erhöhten Belastung der Bänder und Gelenke sowie der Muskeln führt. Weiters führt eine verkrampfte Fahrweise auch zu einer erhöhten Belastung der Bindung.

Ziel der Erfindung ist es, eine Einrichtung der eingangs erwähnten Art vorzuschlagen, die es erlaubt, Hinweise über den Ermüdungszustand des Skiläufers zu erhalten.

Erfindungsgemäß wird dies dadurch erreicht, daß der Auswerteschaltung ein deren Ausgangssignale integrierender Integrator nachgeschaltet ist, der mit einer Anzeigeeinrichtung in Verbindung steht und der lediglich mittels einer von Hand aus betätigbaren Schalteinrichtung auf einen Ausgangswert, insbesondere Null, rückstellbar ist.

Durch diese Maßnahmen gelingt es durch die Integration der auf die Bindung bzw. den in dieser gehaltenen Skischuh einwirkenden Kräfte über deren Einwirkdauer die Ermüdung des Skiläufers indirekt zu erfassen. So hat sich gezeigt, daß die beim Skifahren auftretenden Stöße sowohl den Skiläufer selbst, als auch die Bindung belasten, wodurch sich die Summierung von den Stößen entsprechenden Signalen die Notwendigkeit einer Überholung der Bindung abschätzen läßt, bzw. entsprechend festlegen läßt.

Die Stöße, die beim Skifahren in das menschliche Bein gehen, also vom Bein aufgefangen werden müssen, hängen sowohl von äußeren, d.h. objektiv unveränderbaren, als auch von inneren subjektiven, vom Läufer beeinflußten bzw. beeinflußbaren Faktoren ab. Sie sind somit ein Indikator für die Ermüdung des Skiläufers. Obwohl innere Verspanntheit und Verkrampftheit, z.B. durch physiologische Momente, wie Angst oder durch mangelndes Fahrkönnen und dgl. natürlich ebenfalls zur Ermüdung beitragen und durch die vorgeschlagenen Maßnahmen nicht direkt erfaßt werden, werden sie indirekt doch erfaßt, indem nämlich solche Verspanntheit und Verkrampftheit die äußeren Einflußfaktoren, wie Pistenzustand etc. viel direkter und ungedämpfter ins menschliche Bein und weiter in den Körper dringen lassen. Der Grund dafür ist, daß es sich hier um ein typisches Kopplungsproblem zwischen äußeren und inneren Einflußfaktoren handelt: bei solchen Problemen wird der resultierende Stoßverlauf von beiden Faktorgruppen bestimmt. So treten beim Fahren über die gleichen Spurenunebenheiten bei einem verkrampften, ungeübten Läufer schmale Spitzen mit hoher Amplitude auf, wogegen bei einem guten, erfahrenen Läufer nur langgestreckte Stöße mit kleiner Amplitude auftreten, bei denen sich nur geringe Belastungen für den Skiläufer und die Bindung ergeben.

Weiters kann vorgesehen sein, daß der mit der Auswerteschaltung verbundene Integrator als Zähler ausgebildet ist, der lediglich die den auf die Bindung bzw. den Schuh einwirkenden Stößen entsprechenden Signale der Auswerteschaltung zählt, die einen Grenzwert, der gegebenenfalls einstellbar ist, übersteigen. Durch diese Maßnahmen ergibt sich in konstruktiver Hinsicht eine sehr einfache Lösung. So lassen sich Stöße mit einfach aufgebauten Auswerteschaltungen erfassen. Außerdem ergibt sich dadurch ein einfach aufgebauter Integrator. Ein Erreichen eines bestimmten, gegebenenenfalls einstellbaren Wertes ist dann ein Hinweis für den Skiläufer, daß seine Ermüdung bereits ein gefährliches Ausmaß angenommen hat.

Weiters kann vorgesehen sein, daß der mit der Auswerteschaltung verbundene Integrator als Zähler ausgebildet ist, der lediglich die den auf die Bindung bzw. den Schuh einwirkenden Stößen, deren durch Integration über die Zeit bestimmter Energieinhalt einen bestimmten Grenzwert übersteigt, entsprechenden, in digitaler Form vorliegenden Signale der Auswerteschaltung zählt, wobei dieser Grenzwert gegebenenfalls einstellbar ist.

Dabei werden die den einwirkenden Kräften entsprechenden Signale in der Auswerteschaltung über die Zeit integriert, wobei gegebenenfalls unter einem bestimmten Amplitudenwert liegende Signale unterdrückt werden und die integrierten Signale in digitaler Signale umgewandelt werden. Dies ermöglicht eine relativ präzise Erfassung der auf den Skiläufer und die Bindung einwirkenden Belastungen.

Um gezielt besonders jene Stöße erfassen zu können, die hauptsächlich bei einer unangepaßten, verkrampften Fahrweise auftreten und sich durch einen eher nadelförmigen Verlauf der den einwirkenden Kräften entsprechenden Signale auszeichnen, kann vorgesehen sein, daß der mit der Auswerteschaltung verbundene Integrator als Zähler ausgebildet ist, der lediglich die den auf die Bindung bzw. den Schuh einwirkenden Stößen, deren Anstiegs- und Abfallsgeschwindigkeit einen bestimmten Grenzwert, der gegebenenfalls einstellbar ist, übersteigt, entsprechenden Signale der Auswerteschaltung zählt. Dabei kann die Auswerteschaltung die einlangenden Signale entweder differenzieren und dadurch die Steilheit der einlangenden Signale ermitteln oder die Auswerteschaltung ermittelt die Breite der einlangenden Signale in einer bestimmten Höhe deren Amplituden. Auch dadurch lassen sich relativ spitze Signale mit hoher Amplitude erfassen.

Bei einer besonders bevorzugten Ausführungsform der Erfindung kann vorgesehen sein, daß der mit der Auswerteschaltung verbundene Integrator durch eine Teilerschaltung, die die Frequenz der von der Auswerteschaltung kommenden Signale untersetzt und mindestens einem dieser nachgeschalteten Zähler gebildet ist, der mit einer Anzeigeeinheit verbindbar und in diese auslesbar ist, wobei vorzugsweise die Teilerschaltung mit zwei parallel geschalteten Zählern verbunden ist, die über einen Umschalter wahlweise mit der Anzeigeeinheit verbindbar sind, wobei einer der Zähler mit der von Hand aus betätigbaren, mit diesem Zähler zusammengebauten, als Taster ausgebildeten Schalteinrichtung rückstellbar ist und der andere Zähler mit einem Digitalkomparator verbunden ist, dessen zweiter Eingang mit einem digitalen Grenzwertgeber und dessen Ausgang mit einer Kontroll-Anzeige verbunden ist. Durch die letzteren Maßnahmen wird eine Trennung der Anzeigen über den Ermüdungszustand des Läufers und den Zustand der Bindung erreicht. Dies ermöglicht es auch, lediglich für einen Zähler eine vom Benutzer betätigbare Rückstelleinrichtung vorzusehen. Damit ist es möglich, lediglich den auf den Schiläufer bezogenen Zähler z.B. täglich rückzustellen, wogegen der auf die Bindung bezogene Zähler erst bei der Durchführung einer Wartung der Bindung rückstellbar ist, wobei die Notwendigkeit einer Wartung durch eine seperate Anzeigeeinrichtung angezeigt wird.

Die Erfindung wird nun anhand der Zeichnung näher erläutert, die in Fig.1 ein Blockschaltbild einer bevorzugten Ausführungsform der Erfindung zeigt. Die Fig.2 bis 4 zeigen verschiedene Ausführungsformen der einzelnen Bauteile, wobei sich diese nur bezüglich ihrer Bewertungsstufe, d.h. ihres Grenzwertgebers, unterscheiden.

Das Blockschaltbild nach Fig.1 zeigt:
Die auf die Bindung und damit auf den Schiläufer einwirkenden Kräfte werden im Aufnehmer 1 in elektrische Signale umgewandelt. Dabei kann der Aufnehmer 1 durch auf einem Biegestab aufgeklebte Dehnungsmeßstreifen, durch einen Beschleunigungsaufnehmer, durch Piezo-Kristalle oder ein anderes druckaufnehmendes Material gebildet sein. Weitere Möglichkeiten der Ausbildung eines Kraftaufnehmers bestehen z.B. in der Anordnung eines mit einem Elektromagneten, einem Feldeffektaufnehmer oder einem kapazitiven Aufnehmer gekoppelten Schwingbalkens.

Die Signale des Aufnehmers 1 werden einer Verstärkerstufe 2 zugeführt. Diese Verstärkerstufe 2 ist je nach Aufnehmer entweder als Elektrometerverstärker 2a oder als Differenzverstärker 2b (für Brückenschaltung von Dehnmeßstreifen) ausgeführt.
Das Ausgangssignal der Verstärkerstufe 2 wird einer Bewertungsstufe 3 zugeführt. Der Ausgang der Be wertungsstufe ist mit dem Eingang einer Komparatorstufe 4 verbunden. Überschreitet die Ausgangsspannung der Bewertungsstufe 3 einen in der Komparatorstufe 4 eingestellten Grenzwert n-mal, dann werden die Ziffern bzw. Zahlengaben in einem rücksetzbarne Tageszähler 6 und in einem Gesamtzähler 7 um 1 erhöht; n ist dabei das Teilverhältnis eines Teilers 5. Der Zählerstand des Tageszählers 6 bzw. des Gesamtzählers 7 kann mit einem Anzeigeschalter 8 auf einer Anzeigeeinheit 9 zur Anzeige gebracht werden.

Der Tageszähler 6 ist mit einer vom Benutzer von Hand aus betätigbaren Rückstelleinrichtung verbunden, die z.B. durch einen einfachen Taster (vgl. in Fig.2 den Taster 61) gebildet sein kann. Dieser Zähler 6 dient daher als Anzeige bezüglich der Ermüdung des Schiläufers. So kann das Erreichen eines bestimmten Anzeigewertes als Hinweis für eine weitgehende Ermüdung genommen werden.
Der Ausgang des Gesamtzählers 7 ist weiters mit einem Digitalkomparator 10 verbunden, der bei Überschreiten des in einem digitalen Grenzwertgeber 11 eingestellten Wert entsprechenden Zählerstandes eine Kontrollanzeige 12 aktiviert und damit anzeigt, daß die Bindung überholt werden soll. Für die Bewertungsstufe 3 sind je nach Bewertungskriterien verschiedene Ausführungen vorgesehen:
- Über- bzw. Unterschreiten eines bestimmten Wertes der Amplitude des Aufnehmersignales.
- Überschreiten einer bestimmten positiven oder negativen Amplituden-Zeit-Fläche entsprechend der Integration des positiven bzw. negativen Sensorsignales über der Zeit.
- Überschreiten einer gewissen Steilheit des Aufnehmer-Signalanstieges: entsprechend Differenzieren des Sensorsignals.

Selbstverständlich könnte auch eine Kombination obiger Kriterien angewendet werden.

Mögliche Ausführungsformen der verschiedenen Teile zeigen die Figuren 2 bis 4. In allen Ausführungsformen sind Widerstände, die identische Werte aufweisen, mit gleichen Bezugsziffern bezeichnet. Die einzelnen Ausführungsformen nach den Fig.2 bis 4 unterscheiden sich lediglich durch unterschiedliche Ausgestaltung ihrer Bewertungsstufe 3. Weiters enthalten die Fig.2 bis 4 für den Aufnehmer 1 und den Verstärker 2 jeweils zwei Varianten.

Fig.2 zeigt den Aufbau der Verstärkerstufe 2. In dieser gelangt das Aufnehmersignal über Widerstände R21,R22 an den Verstärker 20. Die Verstärkung wird durch das Verhältnis der Widerstandwerte R22/R21 bestimmt. Für Aufnehmer mit massebezogenen Spannungssignalen 1b kann ein Differenzverstärker 2b verwendet werden mit dem Verstärker 20b und mit der Verstärkung (1+R21b/R22b).
Der Ausgang der Verstärkerstufe 2 wird mit dem Eingang eines Gleichrichters 3a verbunden, der aus den Widerständen R31,R32,R33, den Verstärkern 30,30a und den Dioden D31/D32 besteht. Der Gleichrichter 3a bildet die Bewertungsstufe 3.

Die Komparatorstufe 4 enthält einen Komparator 40, dessen Eingang über einen Widerstand R41 mit dem Ausgang der Bewertungsstufe 3 und über einen Widerstand R42 mit einem Schwellwertpotentiometer 47 verbunden ist. Widerstände R43,R44 bestimmen die Hysterese der Komparatorstufe 4. Mit dem Schwellwertpotentiometer 47 wird der Grenzwert für das Ansprechen der Komparatorstufe 4 eingestellt. Für eine eventuell notwendige Anpassung an den Eingangspegel der nachfolgenden Logik können ein Widerstand R45 und eine Zenerdiode D46 vorgesehen sein. Die Komparatorstuffe 4 liefert bei jedem Überschreiten des eingestellten Grenzwertes einem Impuls am Ausgang. Diese Impulse werden im Teiler 5 bis zu einer gewünschten Anzahl aufsummiert. Wird diese Anzahl überschritten, gibt es am Ausgang des Teilers 5 einen Impuls und der Zählvorgang beginnt wieder von vorne.

Die Teilimpulse werden im Tageszähler 6, bestehend aus einem Zählerbaustein 62 und einer Rücksetzvorrichtung, die im einfachsten Fall aus einer Taste 61 und einem Pullup-Widerstand R63 besteht, und im Gesamtzähler 7 summiert und können mit dem Anzeigeumschalter 8 wahlweise auf der Anseigeeinheit 9, bestehend aus einem Anzeigen treiber 91 und einer Anzeige 92, abgelesen werden. Der Tageszähler 6 kann mit dem Taster 61 zurückgesetzt werden. Die von Tageszähler 6 gelieferten Werte bleiben im Gesamtzähler 7 aufsummiert enthalten.

Die Kontrollanzeige 12, bestehend aus einem Anzeigentreiber 121 und einer Leuchte 122, wird aktiviert, wenn der Zählerstand des Gesamtzählers 7 den im digitalen Grenzwertgeber 11, der z.B. aus einer Schalterserie 111 und aus einem Pullup-Widerstandsnetzwerk R112 bestehen kann, eingestellten Solwert überschreitet. Dazu wird der Zählerstand des Gesamtzählers 7 im Digitalkomparator 10 mit dem Sollwert im digitalen Grenzwertgeber 11 verglichen. Im einfachsten Fall kann diese Funktion durch die Anzeige des Zählerüberlaufs vom Gesamtzähler 7 realisiert werden. Die bisher beschriebene Schaltung zählt alle Sensorwerte, dessen Betrag über einem gewissen Wert liegt.

In der Ausführungsform nach Fig.3 wird die Bewertungsstufe 3ʹ durch einen Integrator 3b und einen Nullpunktschalter 3c noch erweitert. Dabei besteht der Integrator 3b aus einem Operationsverstärker 30b, Widerständen R34,R35, einem Kondensator C31 und einem Schalter T31. Der Nullpunktschalter 3c weist einen Komparator 30c sowie Widerstände R36,R37,R38,R39 auf. Diese Ausführungsform ist somit auf ein Übersschreiten einer bestimmten positiven oder negativen Amplituden-Zeit-Fläche entsprechend der Integration des positiven bzw. negativen Sensorsignales über der Zeit ausgelegt.

In der Ausführungsform nach Fig.4, bei der ein Überschreiten einer gewissen Steilheit des Aufnehmer-Signalanstieges berücksichtigt wird, ist die Bewertungsstufe 3ʺ als Differentiator ausgeführt, der aus einem Operationsverstärker 30ʺ, Widerständen R31ʺ,R32ʺ und einem Kondensator C31ʺ besteht. Ein Widerstand R33ʺ und eine Diode D31ʺ führen Ausgangssignale zufolge fallender Flanken im Sensorsignal nach Masse ab.

## Patentansprüche

1. Einrichtung zur Erfassung der auf eine Schibindung oder einen in einer solchen gehaltenen Schuh einwirkenden Kräfte mit mindestens einem elektrische Signale in Abhängigkeit von den auftretenden Kräften abgebenden Fühler und einer diese Signale verarbeitenden Auswerteschaltung,
dadurch gekennzeichnet,
daß der Auswerteschaltung (1, 2, 3, 4) ein deren Ausgangssignale integrierender Integrator nachgeschaltet ist, der mit einer Anzeigeeinrichtung (9) in Verbindung steht und der lediglich mittels einer von Hand aus betätigbaren Schalteinrichtung auf einen Ausgangswert, insbesondre Null, rückstellbar ist.

2. Einrichtung nach Anspruch 1,
dadurch gekennzeichnet,
daß der mit der Auswerteschaltung (1, 2, 3, 4) verbundene Integrator als Zähler ausgebildet ist, der lediglich die den auf die Bindung bzw. den Schuh einwirkenden Stößen entsprechenden Signale der Auswerteschaltung (1, 2, 3, 4) zählt, die einen Grenzwert, der gegebenenfalls einstellbar ist, übersteigen.

3. Einrichtung nach Anspruch 1,
dadurch gekennzeichnet,
daß der mit der Auswerteschaltung (1, 2, 3, 4) verbundene Integrator als Zähler ausgebildet ist, der lediglich die den auf die Bindung bzw. den Schuh einwirkenden Stößen, deren durch Integration über die Zeit bestimmter Energieinhalt einen bestimmten Grenzwert übersteigt, entsprechenden, in digitaler Form vorliegenden Signale der Auswerteschaltung (1, 2, 3, 4) zählt, wobei dieser Grenzwert gegebenenfalls einstellbar ist.

4. Einrichtung nach Anspruch 1,
dadurch gekennzeichnet,
daß der mit der Auswerteschaltung (1, 2, 3, 4) verbundene Integrator als Zähler ausgebildet ist, der lediglich die den auf die Bindung bzw. den Schuh einwirkenden Stößen, deren Anstiegs- und Abfallsgeschwindigkeit einen bestimmten Grenzwert, der gegebenenfalls einstellbar ist, übersteigt, entsprechenden Signale der Auswerteschaltung (1, 2, 3, 4) zählt.

5. Einrichtung nach einem der Ansprüche 1 bis 4,
dadurch gekennzeichnet,
daß der mit der Auswerteschaltung (1, 2, 3, 4) verbundene Integrator durch eine Teilerschaltung, die die Frequenz der von der Auswerteschaltung kommenden Signale untersetzt und mindestens einem dieser nachgeschalteten Zähler (6, 7) gebildet ist, der mit einer Anzeigeeinheit (9) verbindbar und in diese auslesbar ist.

6. Einrichtung nach Anspruch 5,
dadurch gekennzeichnet,
daß die Teilerschaltung (5) mit zwei parallel geschalteten Zählern (6, 7) verbunden ist, die über einen Umschalter (8) wahlweise mit der Anzeigeeinheit (9) verbindbar sind, wobei einer der Zähler (6) mit der von Hand aus betätigbaren, mit diesem Zähler (6) zusammengebauten, als Taster (61) ausgebildeten Schalteinrichtung rückstellbar ist und der andere Zähler (7) mit einem Digitalkomparator (10) verbunden ist, dessen zweiter Eingang mit einem digitalen Grenzwertgeber (1) und dessen Ausgang mit einer Kontroll-Anzeige (17) verbunden ist.

## Claims

1. A device for detecting the forces acting on a ski binding or on a boot retaining in such a ski binding, comprising at least one sensor for generating electric signals in response to the occurring forces, and an evaluation circuit for processing these signals,
characterized in that the output side of said evaluation circuit (1, 2, 3, 4) is connected to an integrator acting to integrate the output signals thereof, said integrator being in communication with a display device (9) and adapted to be reset to an initial value, particularly Zero, exclusively by a manually operable switching means.

2. A device according to claim 1,
characterized in that said integrator connected to said evaluation circuit (1, 2, 3, 4) is designed as a counter operable to count only those of the output signals generated by said evaluation circuit (1, 2, 3, 4) in response to impacts acting on the binding or the boot, respectively, which exceed a limit value which may or may not be adjustable.

3. A device according to claim 1,
characterized in that said integrator connected to said evaluation circuit (1, 2, 3, 4) is designed as a counter operable to count only those of the output signals generated in digital form by said evaluation circuit (1, 2, 3, 4) which correspond to impacts acting on the binding or the boot, respectively, the energy content of which as integrated over time exceeds a determined limit value which may or may not be adjustable.

4. A device according to claim 1,
characterized in that said integrator connected to said evaluation circuit (1, 2, 3, 4) is designed as a counter operable to count only those of the signals generated by said evaluation circuit (1, 2, 3, 4) in response to impacts acting on the binding or the boot, respectively, the rise and descent speed exceeds a determined limit value which may or may not be adjustable.

5. A device according to any of claims 1 to 4,
characterized in that said integrator connected to said evaluation circuit (1, 2, 3, 4) is composed of a divider circuit operable to reduce the frequency of the signals provenient from said evaluation circuit, and at least one counter (6, 7) connected to the output side thereof, said counter being adapted to be connected to a display unit (9) and to be read out thereinto.

6. A device according to claim 5,
characterized in that said divider circuit (5) is connected to two parallel-connected counters (6, 7) adapted to be selectively connected to said display unit (9) by means of a two-way switch (8), one (6) of said counters being adapted to be reset by means of said manually operable switching means designed as a push button (61) structurally combined with the respective counter (6), the other counter (7) being connected to a digital comparator (10) having its second input connected to a digital limit value generator, and its output to a control display device (17).

## Revendications

1. Dispositif pour détecter les forces agissant sur une fixation de ski ou sur une chaussure retenue par cette dernière, comprenant au moins un détecteur délivrant des signaux électriques en fonction des forces développées, ainsi qu'un circuit d'interprétation traitant ces signaux,
caractérisé par le fait
qu'un intégrateur, branché en aval du circuit d'interprétation (1, 2, 3, 4) dont il intègre les signaux de sortie, est raccordé à un dispositif d'affichage (9) et peut être ramené à une valeur initiale, notamment à zéro, uniquement au moyen d'un dispositif de commutation actionnable à la main.

2. Dispositif selon la revendication 1,
caractérisé par le fait
que l'intégrateur relié au circuit d'interprétation (1, 2, 3, 4) est réalisé sous la forme d'un compteur comptant uniquement les signaux dudit circuit d'interprétation (1, 2, 3, 4) qui correspondent aux impacts agissant respectivement sur la fixation ou sur la chaussure, et qui excèdent une valeur limite éventuellement réglable.

3. Dispositif selon la revendication 1,
caractérisé par le fait
que l'intégrateur relié au circuit d'interprétation (1, 2, 3, 4) est réalisé sous la forme d'un compteur comptant uniquement les signaux dudit circuit d'interprétation (1, 2, 3, 4) qui se présentent sous une forme numérique et correspondent aux impacts agissant respectivement sur la fixation ou sur la chaussure et dont l'énergie renfermée, déterminée dans le temps par intégration, excède une valeur limite déterminée, cette valeur limite étant éventuellement réglable.

4. Dispositif selon la revendication 1,
caractérisé par le fait
que l'intégrateur relié au circuit d'interprétation (1, 2, 3, 4) est réalisé sous la forme d'un compteur comptant uniquement les signaux dudit circuit d'interprétation (1, 2, 3, 4) correspondant aux impacts qui agissent, respectivement, sur la fixation ou sur la chaussure, et dont la vitesse de croissance et de décroissance excède une valeur limite déterminée, éventuellement réglable.

5. Dispositif selon l'une des revendications 1 à 4,
caractérisé par le fait
que l'intégrateur relié au circuit d'interprétation (1, 2, 3, 4) est formé par un circuit diviseur qui abaisse la fréquence des signaux provenant dudit circuit d'interprétation, ainsi que par au moins un compteur (6, 7) qui est branché en aval dudit circuit, et peut être raccordé à une unité d'affichage (9) dans laquelle son résultat peut être lu.

6. Dispositif selon la revendication 5,
caractérisé par le fait
que le circuit diviseur (5) est raccordé à deux compteurs (6, 7) branchés en parallèle et pouvant être sélectivement connectés à l'unité d'affichage (9) par l'intermédiaire d'un commutateur (8), l'un (6) des compteurs pouvant être remis à zéro par le dispositif de commutation actionnable à la main, réalisé sous la forme d'une touche-poussoir (61) et incorporé dans ce compteur (6), et l'autre compteur (7) étant raccordé à un comparateur numérique (10) dont la seconde entrée est connectée à un indicateur numérique (1) de valeurs limites, et dont la sortie est connectée à un témoin de contrôle (17).
